# FASCICULE DE BREVET EUROPEEN

(11) **EP 1 455 992 B1**
(45) Date de publication et mention de la délivrance du brevet: **07.12.2005**
(21) Numéro de dépôt: 02805405.4
(22) Date de dépôt: 20.12.2002
(51) Int. Cl.: B26B 19/24

(54) **TONDEUSE ELECTRIQUE A MAIN POUR LA COUPE NOTAMMENT DE POILS D'ANIMAUX**
ELEKTRISCHE HANDSCHNEIDVORRICHTUNG, INSBESONDERE ZUM SCHNEIDEN VON TIERHAAREN
ELECTRIC HAND CLIPPER IN PARTICULAR FOR CUTTING ANIMAL HAIRS

(30) Priorité: 21.12.2001 FR 0116665
(43) Date de publication de la demande: 15.09.2004
(73) Titulaire: Société des Fabrications Barbot Genia, 44120 Vertou (FR)
(72) Inventeur: COMMINGES, Bernard, F-44200 Nantes (FR)
(74) Mandataire: Fosse, Danièle
(86) Numéro de dépôt international: PCT/FR2002/004478
(87) Numéro de publication internationale: WO 2003/053641

(56) Documents cités:
- GB-A- 1 021 615

## Description

La présente invention concerne une tondeuse électrique à main pour la coupe notamment de poils d'animaux, du type comprenant un corps logeant un moteur électrique pour actionner, en mouvement alternatif, par l'intermédiaire d'un doigt oscillant, un peigne coupant de tête de tondeuse.

La tonte d'animaux à toison épaisse engendre aujourd'hui, outre un temps de toilettage important, une qualité de tonte médiocre due à une puissance insuffisante qui génère une oscillation trop faible des peignes et par suite une coupe non nette des poils. Par ailleurs, on constate un échauffement rapide de la tondeuse qui oblige à interrompre l'opération de tonte jusqu'à refroidissement complet de la tondeuse. Tous ces inconvénients sont dus à la conception des tondeuses dont l'arbre de sortie moteur est soit une vis sans fin qui agit sur un pignon excentrique, lui-même venant en prise par l'intermédiaire d'une pièce de liaison sur un doigt oscillant entraînant en déplacement un peigne coupant de la tondeuse, soit un arbre d'entraînement d'un roulement à billes excentré agissant directement sur le doigt oscillant entraînant en déplacement un peigne coupant de la tondeuse.

Dans le brevet GB-A-1.021.615, est proposée une tondeuse comportant un réducteur de vitesse qui est mentionné comme disposant d'une action de friction planétaire. Ce document décrit également un état de la technique constitué de réducteurs de vitesse à engrenage qui sont d'efficacité limitée et de conception complexe. Dans la tondeuse décrit par ce brevet GB-A-1.021.615, le réducteur de vitesse est constitué d'un boîtier libre en rotation, de deux roulements à bille montés à l'intérieur du boîtier, de deux bagues sur lesquelles les anneaux de roulement sont fixés, une bague étant libre et l'autre bague étant fixée à l'arbre du moteur électrique. Les bagues présentent sur leur face d'extrémité des rainures avec des billes qui assurent l'ajustement du couple en fonction de la charge. Le dispositif de réduction de vitesse nécessite ici d'une part un entraînement par friction, d'autre part une variation du couple au moyen de billes se déplaçant à l'intérieur de paliers. Il en résulte un dispositif extrêmement complexe qui ne permet pas de garantir une vitesse constante à vide et en charge de l'organe de coupe. En outre, la qualification du réducteur de vitesse tel que décrit dans ce document comme réducteur disposant d'une action de friction planétaire est erronée, car à aucun moment n'interviennent des pignons contrairement à un système du type réducteur planétaire dans lequel la réduction s'effectue par engrènement. Le réducteur de vitesse mentionné pour cette tondeuse n'est donc pas un réducteur planétaire.

Un but de la présente invention est de proposer une tondeuse électrique dont la conception permet de maintenir une vitesse constante à vide et en charge du peigne de la tondeuse sans échauffement de cette dernière par accroissement du couple transmis entre arbre de sortie moteur et doigt oscillant.

Un autre but de la présente invention est de proposer une tondeuse électrique dont la conception permet de réduire, du fait de l'absence d'échauffement et d'une augmentation de la qualité de coupe, une réduction du temps de toilettage sans augmenter le coût global d'une telle tondeuse et sans modifier la puissance du moteur utilisé.

A cet effet, l'invention a pour objet une tondeuse électrique à main pour la coupe notamment de poils d'animaux, du type comprenant un corps logeant un moteur électrique pour actionner, en mouvement alternatif, par l'intermédiaire d'un doigt oscillant, un peigne coupant de tête de tondeuse, caractérisée en ce qu'elle comporte, entre l'arbre de sortie moteur et le doigt oscillant, logé à l'intérieur du corps, un réducteur planétaire dé faible épaisseur pour accroître le couple entre arbre de sortie moteur et doigt oscillant et ainsi obtenir une vitesse constante à vide et en charge des organes de coupe et du moteur.

La présence d'un réducteur planétaire à engrènement permet l'augmentation du couple transmis sans augmenter en proportion la puissance du moteur utilisé et d'obtenir ainsi une vitesse constante à vide et en charge de l'organe de coupe et du moteur sans provoquer d'échauffement de ladite tondeuse.

L'invention sera bien comprise à la lecture de la description suivante d'exemples de réalisation, en référence aux dessins annexés dans lesquels :
la figure 1 représente une vue partielle en perspective des éléments constitutifs de la tondeuse logés à l'intérieur du corps de cette dernière en position éclatée desdits éléments ;
la figure 2 représente respectivement une vue en perspective avant et une vue en perspective arrière du réducteur planétaire en prise avec le doigt oscillant et
la figure 3 représente une vue d'ensemble d'une tondeuse conforme à l'invention.

La tondeuse 1 électrique à main, objet de l'invention, est destinée plus particulièrement à la coupe de poils de petits animaux. Cette tondeuse comprend un corps 2 logeant un moteur 3 électrique basse tension d'une puissance de l'ordre de 22 Watts. Ce moteur 3 électrique permet d'actionner, en mouvement alternatif, par l'intermédiaire d'un doigt 4 oscillant, un peigne 6 coupant de tête de tondeuse. Cette tête de tondeuse conforme à celle représentée à la figure 3 comporte généralement deux peignes, l'un fixe, l'autre mobile. Cette tête est généralement encliquetable à une extrémité du corps 2 de la tondeuse.

De manière caractéristique à l'invention, la.tondeuse 1 électrique comporte encore, entre l'arbre 3A de sortie moteur et le doigt 4 oscillant, logé à l'intérieur du corps 2, un réducteur 7 planétaire de faible épaisseur pour accroître le couple entre arbre 3A de sortie moteur et doigt 4 oscillant. Ce réducteur 7 planétaire permet, du fait de son faible encombrement, d'obtenir un corps de tondeuse dont les dimensions sont sensiblement identiques à celles d'une tondeuse de l'état de la technique.

Comme l'illustrent les figures 1 et 2, le réducteur 7 planétaire est constitué d'une couronne 8 stationnaire logée dans le corps 2 de tondeuse. Cette couronne 8 stationnaire est munie intérieurement d'une denture. Cette denture intérieure de la couronne 8 coopère par engrenage avec au moins deux satellites 9 entraînés eux-mêmes par un pignon 10 porté par l'arbre 3A de sortie du moteur 3 électrique. Ces satellites 9 affectent la forme générale de pignons et sont supportés libre à rotation par un porte satellites 11. Ce porte satellite 11 affecte la forme d'un plateau circulaire portant sur l'une de ses faces les axes 12 des satellites 9 et sur l'autre face un excentrique 13 destiné à attaquer le doigt 4 oscillant d'animation de la tête de tondeuse.

Dans les exemples représentés, l'excentrique 13 est positionné sur un axe 11A central du porte satellites 11. En effet, le porte satellite 11 est entraîné en rotation autour d'un axe XX' passant par l'axe 11A, cet axe XX' étant également coaxial à l'arbre 3A de sortie moteur. La conception d'un tel réducteur 7 planétaire permet un logement aisé de ce dernier à l'intérieur du corps de carter ainsi qu'un assemblage aisé des pièces le constituant.

Le doigt 4 oscillant, entraîné en déplacement alternatif par l'intermédiaire de ce réducteur 7 planétaire, présente quant à lui deux branches 4A, 4B reliées entre elles à une de leurs extrémités, cette extrémité commune étant destinée à venir s'emmancher sur un axe 5 d'oscillation monté fixe à l'intérieur du corps 2 de la tondeuse. Il est prévu par ailleurs, entre l'excentrique 13 du porte satellites 11 et l'une 4A des branches du doigt 4, une pièce 14 de liaison autorisant l'entraînement du doigt 4 oscillant par l'excentrique 13. Cette pièce 14 de liaison affecte ici la forme d'un cube ou d'un croisillon. Dans le cas d'un cube, ce cube comporte, sur deux de ses faces adjacentes orthogonales, deux paliers 14A, 14B. Dans le cas d'un croisillon, les paliers 14A et 14B sont ménagés dans deux branches orthogonales du croisillon. Le palier 14A reçoit l'axe d'excentrique 13 tandis que le palier 14B reçoit un axe 4C de la branche 4A du doigt oscillant. Cet axe 4C est perpendiculaire à l'axe d'excentrique 13 et est bien sûr parallèle à l'axe 5 d'oscillation du doigt. Le second palier 14B forme ainsi coulisse le long de l'axe de la branche 4A du doigt 4 pour autoriser un mouvement oscillant du doigt 4. Le doigt 4 peut quant à lui être maintenu sur l'axe 5 d'oscillation par l'intermédiaire d'une bague 20 de fixation.

Pour faciliter le refroidissement d'une tondeuse du type décrit ci-dessus, l'arbre 3A de sortie du moteur 3 porte une turbine 15 de ventilation. Cette turbine 15 de ventilation assure le refroidissement d'air autour et/ou à travers la carcasse du moteur 3 électrique. Grâce à cet empilement successif de la turbine 15 de ventilation et du réducteur 7 planétaire, la turbine 15 de ventilation et le réducteur 7 planétaire peuvent être logés à l'intérieur d'une cage 21 métallique, de préférence en aluminium, pour favoriser l'évacuation des calories générées par le moteur 3 électrique. Cette cage 21 en aluminium forme ainsi radiateur, le ventilateur refroidissant cette cage de manière à la maintenir à température constante. Pour cette raison, le choix de l'aluminium est particulièrement important. La cage comporte encore des fenêtres d'évacuation de l'air de ventilation et par suite des calories.

Pour parfaire l'habillage de l'ensemble, l'ensemble des pièces motrices et de transmission des mouvements de la tondeuse sont logées dans un carter 16 constituant le corps 2 externe de la tondeuse. Ce carter 16 peut être réalisé en matière de synthèse. Ce carter 16 comporte, comme l'illustre la figure 3, des grilles 17 ménagées en regard de fenêtres de la cage pour faire communiquer les éléments constitutifs internes à la cage avec l'ambiance extérieure à la tondeuse 1 de manière à nouveau à parfaire le refroidissement de l'ensemble. Ces grilles 17 sont par ailleurs positionnées en dehors de la zone de prise manuelle du corps de tondeuse et sont ainsi positionnées au voisinage de la tête de tondeuse. Ces grilles 17 sont par ailleurs positionnées sur la face du dessus et la face du dessous du corps 2 de manière à limiter les risques de recouvrement de ces grilles.

Pour éviter à nouveau une mauvaise préhension d'un tel corps de tondeuse, le corps 2 de la tondeuse comporte des empreintes 18 matérialisant la zone de prise manuelle, ces empreintes favorisant en outre la prise en main de la tondeuse sans glissement. Ces empreintes 18 sont matérialisées par de simples zones en creux ménagées sur la surface extérieure du corps 2 de tondeuse.

Le corps 2 de la tondeuse comporte encore, à son extrémité opposée à la tête de tondeuse, une anse 19 souple pour la suspension de la tondeuse à un crochet. Enfin, on note que cette tondeuse est munie, à son extrémité opposée à la tête, d'une broche servant au raccordement d'un câble électrique de liaison de la tondeuse au secteur par l'intermédiaire d'un transformateur. La possibilité de débrancher entièrement le câble sans présence permanente d'un cordon souple de raccordement à l'extrémité de la tondeuse permet un changement rapide du câble d'alimentation. En effet, il est fréquent que les animaux mordent dans le câble et endommagent de manière irréversible ce dernier. La présence d'une broche métallique rigide de raccordement du câble d'alimentation permet, lorsqu'un tel accident se produit, de procéder rapidement à un changement du câble d'alimentation.

La tondeuse ainsi obtenue permet d'offrir une qualité de tonte irréprochable et permet un gain de 50 % du temps de toilettage comparé aux tondeuses de l'état de la technique sans pour autant modifier la puissance du moteur utilisé traditionnellement pour ce type de tondeuse.

## Revendications

1. Tondeuse (1) électrique à main pour la coupe notamment de poils d'animaux, du type comprenant un corps (2) logeant un moteur (3) électrique pour actionner, en mouvement alternatif, par l'intermédiaire d'un doigt (4) oscillant; un peigne (6) coupant de tête de tondeuse,
**caractérisée en ce qu'**elle comporte, entre l'arbre (3A) de sortie moteur et le doigt (4) oscillant, logé à l'intérieur du corps (2), un réducteur (7) planétaire de faible épaisseur pour accroître le couple entre arbre (3A) de sortie moteur et doigt (4) oscillant et ainsi obtenir une vitesse constante à vide et en charge de l'organe (6) de coupe et du moteur (3).

2. Tondeuse (1) selon la revendication 1,
**caractérisée en ce que** le réducteur (7) planétaire est constitué d'une couronne (8) stationnaire logée dans le corps de tondeuse, la denture intérieure de la couronne (8) coopérant par engrenage avec au moins deux satellites (9) entraînés eux-mêmes par un pignon (10) porté par l'arbre (3A) de sortie du moteur (3) électrique, lesdits satellites (9) étant supportés libre à rotation par un porte satellites (11) portant sur une face les axes (12) des satellites (9) et sur l'autre face un excentrique (13) destiné à attaquer le doigt (4) oscillant d'animation de la tête de tondeuse.

3. Tondeuse (1) selon la revendication 2,
**caractérisée en ce que** l'excentrique (13) est positionné sur un axe (11A) central du porte satellites (11).

4. Tondeuse (1) selon l'une des revendications 2 et 3,
**caractérisée en ce que** le doigt (4) oscillant présente deux branches (4A, 4B) et **en ce qu'**il est prévu, entre l'excentrique (13) du porte satellites (11) et l'une (4A) des branches du doigt (4), une pièce (14) de liaison autorisant L'entraînement du doigt (4) oscillant par l'excentrique (13).

5. Tondeuse (1) selon la revendication 4,
**caractérisée en ce que** la pièce (14) de liaison comporte deux paliers (14A, 14B), l'un (14A) recevant l'axe d'excentrique (13), l'autre (14B) un axe (4C) de la branche (4A) du doigt perpendiculaire à l'axe d'excentrique (13), ce second palier (14B) formant coulisse le long de l'axe de la branche (4A) du doigt (4).

6. Tondeuse (1) selon l'une des revendications 1 à 5,
**caractérisée en ce que** l'arbre (3A) de sortie du moteur (3) porte une turbine (15) de ventilation pour assurer le refroidissement d'air autour et/ou à travers la carcasse du moteur (3) électrique, au moins la turbine (15) de ventilation et le réducteur (7) planétaire étant logés à l'intérieur d'une cage métallique, de préférence en aluminium, pour favoriser l'évacuation des calories générées par le moteur (3) électrique.

7. Tondeuse (1) selon la revendication 6,
**caractérisée en ce que** la cage comporte des fenêtres d'évacuation de l'air de ventilation et par suite des calories.

8. Tondeuse (1) selon l'une des revendications 1 à 7,
**caractérisée en ce que** l'ensemble des pièces motrices et de transmission des mouvements de la tondeuse sont logées dans un carter (16) constituant le corps (2) externe de la tondeuse.

9. Tondeuse (1) selon l'une des revendications 7 et 8,
**caractérisée en ce que** le carter (16) comporte des grilles (17) ménagées en regard de fenêtres de la cage pour faire communiquer les éléments constitutifs internes à la cage avec l'ambiance extérieure à la tondeuse (1), lesdites grilles (17) étant positionnées en dehors de la zone de prise manuelle du corps de tondeuse.

10. Tondeuse (1) selon l'une des revendications 1 à 9,
**caractérisé en ce que** le corps (2) de la tondeuse comporte, à son extrémité opposée à la tête de tondeuse, une anse (19) souple pour la suspension de la tondeuse à un crochet.

11. Tondeuse (1) selon l'une des revendications 1 à 10,
**caractérisé en ce que** le corps (2) de la tondeuse comporte des empreintes (18) matérialisant la zone de prise manuelle pour favoriser la prise en main sans glissement.

## Patentansprüche

1. Handgehaltene, elektrische Haarschneidevorrichtung (1) insbesondere zum Schneiden von Tierhaaren, mit einem Körper (2), in dem ein Elektromotor (3) aufgenommen ist, um in einer alternierenden Bewegung über einen oszillierenden Finger (4) ein Schneidelement (6) eines Kopfes der Haarschneidevorrichtung zu betätigen, **dadurch gekennzeichnet, dass** sie zwischen der Abtriebswelle (3A) des Motors und dem oszillierenden Finger (4) ein innerhalb des Körpers (2) aufgenommenes Planetengetriebe (7) geringer Dicke aufweist, um das Moment zwischen der Abtriebswelle (3A) des Motors und dem oszillierenden Finger (4) zu erhöhen und **dadurch** eine konstante Geschwindigkeit des Schneideorgans (6) und des Motors (3) im Leerlauf und unter Beanspruchung zu erzielen.

2. Haarschneidevorrichtung (1) nach Anspruch 1, **dadurch gekennzeichnet, dass** das Planetengetriebe (7) durch ein ortsfestes Hohlrad (8) gebildet ist, das in dem Körper der Haarschneidevorrichtung aufgenommen ist, wobei die Innenverzahnung des Hohlrads (8) durch Verzahnungseingriff mit mindestens zwei Planetenrädern (9) zusammenwirkt, die wiederum von einem von der Abtriebswelle (3A) des Elektromotors (3) getragenen Ritzel (10) angetrieben werden, wobei die genannten Planetenräder (9) von einem Planetenrad-Träger (11) frei drehbar getragen werden, der auf einer Seite die Achsen (12) der Planetenräder (9) und auf der anderen Seite einen Exzenter (13) trägt, der dazu bestimmt ist, den oszillierenden Finger (4) zur Betätigung des Kopfes der Haarschneidevorrichtung anzutreiben.

3. Haarschneidevorrichtung (1) nach Anspruch 2, **dadurch gekennzeichnet, dass** der Exzenter (13) auf einer Mittelachse (11A) des Planetenrad-Trägers (11) angeordnet ist.

4. Haarschneidevorrichtung (1) nach einem der Ansprüche 2 und 3, **dadurch gekennzeichnet, dass** der oszillierende Finger (4) zwei Schenkel (4A, 4B) aufweist und dass zwischen dem Exzenter (13) des Planetenrad-Trägers (11) und einem (4A) der Schenkel des Fingers (4) ein Verbindungsteil (14) vorgesehen ist, welches die Mitnahme des oszillierenden Fingers (4) durch den Exzenter (13) ermöglicht.

5. Haarschneidevorrichtung (1) nach Anspruch 4, **dadurch gekennzeichnet, dass** das Verbindungsteil (14) zwei Lager (14A, 14B) aufweist, wobei das eine (14A) die Achse des Exzenters (13) und das andere (14B) eine Achse (4C) des Schenkels (4A) des Fingers aufnimmt, die senkrecht zu der Achse des Exzenters (13) verläuft, wobei dieses zweite Lager (14B) eine Gleitführung entlang der Achse des Schenkels (4A) des Fingers (4) bildet.

6. Haarschneidevorrichtung (1) nach einem der Ansprüche 1 bis 5, **dadurch gekennzeichnet, dass** die Abtriebswelle (3A) des Motors (3) eine Belüftungsturbine (15) trägt, um die Kühlung der Luft um und/oder durch das Gehäuse des Elektromotors (3) sicherzustellen, wobei zumindest die Belüftungsturbine (15) und das Planetengetriebe (7) innerhalb eines metallischen Käfigs, bevorzugt aus Aluminium, untergebracht sind, um die Abfuhr der von dem Elektromotor (3) erzeugten Wärme zu fördern.

7. Haarschneidevorrichtung (1) nach Anspruch 6, **dadurch gekennzeichnet, dass** der Käfig Fenster zur Abfuhr der Belüftungsluft und damit der Wärme aufweist.

8. Haarschneidevorrichtung (1) nach einem der Ansprüche 1 bis 7, **dadurch gekennzeichnet, dass** die Gesamtheit der Antriebsteile und der Teile zur Übertragung der Bewegungen der Haarschneidevorrichtung in einem Gehäuse (16) aufgenommen sind, das den äußeren Körper (2) der Haarschneidevorrichtung bildet.

9. Haarschneidevorrichtung (1) nach einem der Ansprüche 7 und 8, **dadurch gekennzeichnet, dass** das Gehäuse (16) Gitter (17) aufweist, die gegenüber von Fenstern des Käfigs angeordnet sind, um die internen Bestandteile des Käfigs mit dem äußeren Umfeld der Haarschneidevorrichtung (1) kommunizieren zu lassen, wobei die Gitter (17) außerhalb des Bereichs angeordnet sind, in dem der Körper der Haarschneidevorrichtung in die Hand genommen wird.

10. Haarschneidevorrichtung (1) nach einem der Ansprüche 1 bis 9, **dadurch gekennzeichnet, dass** der Körper (2) der Haarschneidevorrichtung an seinem dem Kopf der Haarschneidevorrichtung entgegengesetzten Ende einen flexiblen Bügel (19) zur Aufhängung der Haarschneidevorrichtung an einem Haken aufweist.

11. Haarschneidevorrichtung (1) nach einem der Ansprüche 1 bis 10, **dadurch gekennzeichnet, dass** der Körper (2) der Haarschneidevorrichtung Prägungen (18) aufweist, die eine Hand-Greifzone bilden , um ein rutschfreies Ergreifen mit der Hand zu begünstigen.

## Claims

1. Hand-held electric clipper (1) for cutting in particular animal hair, of the type comprising a body (2) housing an electric motor (3) for actuating, with reciprocating movement and by means of an oscillating finger (4), a cutting comb (6) of the clipper head,
**characterised in that** it comprises, between the motor output shaft (3A) and the oscillating finger (4), housed inside the body (2), a planetary reducer (7) of small thickness for increasing the torque between the motor output shaft (3A) and the oscillating finger (4) and thus obtaining a constant speed of the cutting member (6) and of the motor (3), both unloaded and loaded.

2. Clipper (1) according to claim 1,
**characterised in that** the planetary reducer (7) is constituted by a fixed crown wheel (8) housed in the clipper body, the internal teeth of the crown wheel (8) cooperating by engagement with at least two planet gears (9), themselves driven by a pinion (10) carried by the output shaft (3A) of the electric motor (3), said planet gears (9) being supported freely in rotation by a planet gear carrier (11), carrying on one face the axles (12) of the planet gears (9) and on the other face an eccentric (13) designed to drive the oscillating finger (4) for moving the clipper head.

3. Clipper (1) according to claim 2,
**characterised in that** the eccentric (13) is positioned on a central axle (11A) of the planet gear carrier (11).

4. Clipper (1) according to one of claims 2 and 3,
**characterised in that** the oscillating finger (4) has two arms (4A, 4B) and **in that** between the eccentric (13) of the planet gear carrier (11) and one (4A) of the arms of the finger (4), a connection part (14) is provided allowing the oscillating finger (4) to be driven by the eccentric (13).

5. Clipper (1) according to claim 4, **characterised in that** the connection part (14) comprises two bearings (14A, 14B), one (14A) receiving the axle of the eccentric (13), the other (14B) an axle (4C) of the arm (4A) of the finger perpendicular to the axle of the eccentric (13), this second bearing (14B) forming a slide along the axle of the arm (4A) of the finger (4).

6. Clipper (1) according to any one of claims 1 to 5,
**characterised in that** the output shaft (3A) of the motor (3) carries a ventilating fan (15) to ensure the cooling of air about and/or through the frame of the electric motor (3), at least the ventilating fan (15) and the planetary reducer (7) being housed within a metal housing, preferably made of aluminium, to promote the evacuation of heat generated by the electric motor (3).

7. Clipper (1) according to claim 6,
**characterised in that** the housing comprises apertures for evacuating the ventilating air and therefore the heat.

8. Clipper (1) according to any one of claims 1 to 7,
**characterised in that** the assembly of the driven parts and the parts transmitting the movements of the clipper is housed in a casing (16) constituting the external body (2) of the clipper.

9. Clipper (1) according to one of claims 7 and 8,
**characterised in that** the casing (16) comprises grilles (17) facing the apertures of the housing to cause the constituent elements within the housing to communicate with the environment outside the clipper (1), said grilles (17) being positioned beyond the region for manually gripping the clipper body.

10. Clipper (1) according to any one of claims 1 to 9,
**characterised in that** the body (2) of the clipper comprises, at its end opposing the clipper head, a flexible handle (19) for suspending the clipper from a hook.

11. Clipper (1) according to any one of claims 1 to 10,
**characterised in that** the body (2) of the clipper comprises indentations (18) forming the manual gripping region to promote gripping without slipping.
